# EUROPÄISCHE PATENTSCHRIFT

(11) **EP 1 842 975 B1**
(45) Veröffentlichungstag und Bekanntmachung des Hinweises auf die Patenterteilung: **25.05.2016**
(21) Anmeldenummer: 06405484.4
(22) Anmeldetag: 16.11.2006
(51) Int. Cl.: E04B 1/00, E04H 12/22, E04F 15/02, E04F 15/18

(54) **Systemboden für Wintergärten und Bodenanker dafür**
Floor system for winter garden and ground anchor therefore
Système de revêtement de sol pour jardin d'hiver et pièce d'ancrage associée

(30) Priorität: 07.04.2006 CH 5722006
(43) Veröffentlichungstag der Anmeldung: 10.10.2007
(73) Patentinhaber: Wigasol AG, 4626 Niederbuchsiten (CH)
(72) Erfinder: Guldimann, Anton, 5040 Schöftland (CH)
(74) Vertreter: Frei Patent Attorneys

(56) Entgegenhaltungen:
- EP-A1- 1 574 624
- WO-A-2004/094751
- DE-A1- 19 538 366
- DE-A1- 19 921 837
- DE-U1-202004 010 693
- FR-A1- 2 834 739
- US-A- 6 058 662
- US-A1- 2001 025 465

## Beschreibung

Die Erfindung liegt auf dem Gebiet von Wintergärten, welche Systemböden umfassen, gemäss dem Oberbegriff des unabhängigen Patentanspruchs. FR 2 834 739 wird als nächstliegender Stand der Technik angesehen.

Im Bereich von Wintergärten, welche Böden umfassen, sind Systeme bekannt, in welchen relativ umfangreiche Betonfundamente erstellt werden müssen. Dies ist entsprechend aufwendig und teuer. Nun sind aus CH 01976/01 diesbezüglich verbesserte Systemböden bekannt, in welchen lediglich Punktfundamente an den Ecken des Bodens vorgesehen sind, so dass nur kleine Bereiche ausgehoben werden müssen. Der in dieser Schrift beschriebene Systemboden beinhaltet zudem einen Stahlrahmen und eine davon thermisch und statisch unabhängige Bodenplatte. Damit wird die thermische Isolierung des Bodens vereinfacht und Rissbildungen aufgrund unterschiedlicher Ausdehnungen verhindert.

Dieser Systemboden hat jedoch den Nachteil, dass auch hier noch Aushubarbeiten für die Betonfundamente ausgehoben werden müssen.

Aus EP 1 574 624 ist ein Bodenanker zur Halterung von Kanthölzern bekannt. Der Bodenanker ist als Schraubanker mit einem zylindrischen Dorn und einer hierum spiralförmig umlaufenden Schnecke ausgebildet oder mit einem stangenförmigen Betonanker mit einer leichten Biegung am unteren Ende versehen. Die Kanthölzer sind dabei direkt am Bodenanker befestigt. Die Kanthölzer sowie die Bodenanker werden zum Aufbau einer Holzterrasse verwendet.

Ausgehend von diesem Stand der Technik stellt sich die Aufgabe, einen Systemboden zu schaffen, welcher im wesentlichen ohne oder nur sehr geringe vorhergehenden Aushubarbeiten montiert werden kann.

Diese Aufgabe wird gelöst durch die Erfindung, wie sie in den Patentansprüchen definiert ist.

Die Erfindung basiert auf dem Ersetzen der Betonfundamente durch Bodenanker. Die Bodenanker weisen Verankerungselemente auf, welche den Bodenanker im Boden, also im Erdreich, im wesentlichen mittels Formschluss halten.

Da Bodenanker ins Erdreich gerammt werden können, kann auf einen vorherigen Aushub ganz oder weitestgehend verzichtet werden.

Ein weiterer Vorteil der Verwendung von Bodenanker ist, dass diese Bodenanker ohne Vergussmasse, wie beispielsweise Beton, Zement etc. auskommen. Vergussmassen benötigen eine gewisse Austrocknungszeit bzw. Aushärtungszeit. Diese Zeit kann eingespart werden. Zudem basieren herkömmliche Vergussmassen in der Regel auf Wasserbasis und gegebenenfalls noch anderen Bindemitteln, welche nur in einem bestimmten Temperaturbereich verwendbar sind. Beispielsweise ist ein Betonieren bei Temperaturen unter Null Grad Celsius nicht oder nur unzureichend möglich. Der erfindungsgemässe Wintergarten mit Systemboden kann jedoch dank der Verwendung mit Betonanker bei jeder Witterung, insbesondere auch bei Dauerfrost, verankert werden.

In einer bevorzugten Ausführungsform werden für den gesamten Systemboden, welcher einen Plattenboden und eine den Plattenboden zumindest teilweise umgebende Rahmenkonstruktion aufweist, auch für den Plattenboden keinerlei wasserhaltige Baumaterialien verwendet, so dass der Systemboden bei jeder Witterung, insbesondere auch bei Dauerfrost, gebaut werden kann.

Der Plattenboden herkömmlicher Böden weist ein Zement-Unterlagsboden auf, welcher vor einem Einbringen einen Bodenplatte gegossen und ausgetrocknet werden muss. In der bevorzugten Ausführungsform wird der Plattenboden durch ein Trockenbausystem ersetzt, welches vorzugsweise vorgefertigte einzelne Platten oder eine aus mehren Schichten vorgefertigte Bodenplatte aufweist. Eine solche Platte kann beispielsweise eine Trockenbetonplatte oder eine andere zementgebundene Trockenplatte sein oder aufweisen.

Der Bau des Systembodens wird somit von den umgebenden und insbesondere auch von im Erdreich herrschenden Temperaturbedingungen weitgehend unabhängig und ein Aushub beschränkt sich auf eine geringe Aushubtiefe für die Rahmenkonstruktion und gegebenenfalls noch für die darin eingebrachte Bodenplatte.

Ein Plattenboden bzw. eine Bodenplatte dient vor allem der Statik über den gesamten Boden und der Isolation und weist eine entsprechende isolierende Schicht auf. Eine Bodenplatte ist vorzugsweise von der Rahmenkonstruktion und von einem umgebenden Erdreich thermisch isoliert.

Die Rahmenkonstruktion ersetzt im wesentlichen einen Frostriegel und ist statisch unabhängig vom Rest der Bodenkonstruktion. Dadurch kann eine Rissbildung, die durch unterschiedliche Ausdehnungen ausgelöst wird, im Plattenboden, insbesondere in einer Betonplatte verhindert werden.

Eine Rahmenkonstruktion ist vorzugsweise umlaufend um eine Bodenplatte gestaltet, wobei die Rahmenkonstruktion an mindestens einem Bodenanker und gegebenenfalls einer Gebäudewand befestigt wird. Der Systemboden ist speziell geeignet für Anbauten wie beispielsweise Wintergärten, aber für eigenständige Kleinbauten, wie beispielsweise Geräteschuppen, Volieren etc..

Im Folgenden werden Ausfuhrungsbeispiele der Erfindung anhand einer Zeichnung näher beschrieben. Die Zeichnung zeigt:
- Fig. 1 Ausschnitt einer Ausführungsform des erfindungsgemässen Systembodens

In Figur 1 ist ein Ausschnitt eines Systembodens mit Rahmenkonstruktion 1 und Plattenboden gezeigt. Die Rahmenkonstruktion kann ein umlaufender Stahlrahmen sein. An den Ecken des Stahlrahmens ist ein Bodenanker 2 angebracht, beispielsweise angeschraubt oder angeschweisst. Vollständig oder teilweise umrahmt von der Rahmenkonstruktion 1 ist die Plattenkonstruktion, welche im wesentlichen aus einer aus mehreren Schichten zusammengesetzten Bodenplatte besteht. Diese ist im vorliegenden Beispiel aus folgenden Schichten - von unten nach hoben - zusammengesetzt: ein Trapezblech 3, ein Flachblech 4, eine Isolation 5, eine Mehrfach-Trockenbetonplatte 6. Die Mehrfach-Trockenbetonplatte ist eine vorgefertigte Trockenbetonplatteneinheit und besteht hier aus zwei aneinander befestigten, vorzugsweise miteinander verklebten, einzelnen Trockenbetonplatten. Die einzelnen Betonplatten sind gegeneinander versetzt angeordnet, um eine Klebefläche zu vergrössern und eine allfällige Rissbildung an Verbindungsstellen auf eine einzelne Schicht zu beschränken.

Einzelne Schichten bzw. Platten können aneinander befestigt sein, insbesondere miteinander verschraubt oder vernietet sein. Dies wird bevorzugt vor dem Einbau des Trockenbodensystems gemacht. Dabei wird beispielsweise das Trapezblech mit dem Flachblech verbunden. Solche Verbindungen zwischen einzelnen Platten und das Anfertigen von Plattensystemen geschieht vor dem Bau des Systembodens, so dass ein Trockenplattensystem gebildet wird, welches zusammen mit der Rahmenkonstruktion und den Bodenanker ein Trockenbausystem bildet. Eine oberste (Mehrfach-)Trockenbetonplatte wird vorzugsweise nicht mit weiteren Elementen, wie anderen Platten oder dem Rahmen, verbunden, sondern schwimmend verlegt. Dies garantiert eine Entkopplung zwischen Rahmenkonstruktion und Betonboden.

Die Isolation 5 ist vorzugsweise eine mehrere Zentimeter dicke Polyurethanschaumplatte, vorzugsweise 3-8 cm, z. B. 6 cm. Die Trockenbetonplatte 6 weist eine bevorzugte Dicke im Bereich vom 1.5-5 cm, beispielsweise 2-4 cm, z.B.2.5 cm auf.

Es ist auch möglich für die Bodenplatte eine Sandwichplatte wie in CH Nr. 1976/01 beschrieben zu verwenden. Dort bildet Trapezblech, Isolation und Flachblech die Sandwichplatte, d.h. Isolation und Flachblech sind gegenüber der jetzigen Konstruktion vertauscht. Es versteht sich jedoch von selbst, dass isolierende und stabilisierende Schichten und Platten verschieden angeordnet, gegebenenfalls weggelassen, durch weitere Schichten ergänzt und/oder andere geeignete Materialien ersetzt werden können.

Zwischen Stahlrahmen und Bodenplatte ist vorzugsweise ebenfalls eine Isolation (in der Figur nicht dargestellt) eingelegt, beispielsweise ein wenige Millimeter bis wenige Zentimeter dicker, z. B. 1cm, Isolationsstreifen um eine Kältebrücke zu verhindern. Auf dem Stahlrahmen wird zudem ein Toleranzelement 7 lose verlegt, welches Toleranzen ausgleicht, beispielsweise des Systembodens, der auf den Systemboden aufgebauten Aufbauten, beispielsweise eines Wintergartens, und/oder eines Gebäudes, an das der Wintergarten angebaut wird. Ein solches Toleranzelement ist vorzugsweise aus Kunststoff oder Holz und verhindert zusätzlich eine Kältebrücke zwischen Rahmen und Aufbau.

Der Bodenanker 2 weist zwei sich gegenüberliegend angeordnete Verankerungselemente 9 auf, welche schaufelförmig oder dreieckig, mit der breiten Seite nach oben zeigend an einem rohrförmigen zentralen Ankerelement seitlich angeordnet sind. Diese Verankerungselemente 9 halten den Bodenanker im Erdreich und Verankern den am oder an den mehreren Bodenanker angebrachten Rahmenkonstruktion und damit den Systemboden. Der Bodenanker wird vorzugsweise aus Metall, beispielsweise aus Stahl, hergestellt und kann je nach Bedarf auch an einer Längsseite des Stahlrahmens angebracht sein.

Die Verankerungselemente können flexibel angeordnet sein, derart, dass sie bei einem Einbringen, z.B. Einrammen, des Bodenankers ins Erdreich, eng am zentralen Elementen anliegend sind und erst in der endgültigen Verankerungsposition ihre abgespreizte Position einnehmen. In einer bevorzugten Ausführungsform des Bodenankers sind die Verankerungselemente über einen Schraubmechanismus, z. B eine Gewindestange, welcher durch das zentrale Ankerelement hindurchführt, mit den gegenüberliegenden, aus der Erde ragenden Ende des Ankers verbunden. Ein Bodenanker wird in eine endgültige Verankerungsposition in die Erde gerammt. Anschliessend werden die Verankerungselemente über den Schraubmechanismus nach aussen gepresst, soweit, dass der Bodenanker gegenüber Zug im Erdreich fest verankert ist.

Da ein Anker auch mit seitlich abstehenden Verankerungselementen, insbesondere aber mit anstehenden Verankerungselementen, sehr viel weniger Volumen beansprucht wie ein Betonfundament, kann auch bei einem Aushub für den Anker und einem nachträglichen Einsetzen des Ankers und Aufschütten, wesentlich an Aushubarbeit eingespart werden.

Es ist auch möglich, die Verankerungselemente bereits vor dem Einbringen des Ankers ins Erdreich abstehend, beispielsweise in der endgültigen seitlichen Position, anzuordnen. Dabei kann durch eine nachträgliche Verdichtung des Erdreichs noch zusätzlich dafür gesorgt werden, dass die Verankerungselemente genügend mit Erde umgeben sind. Es ist aber auch möglich einen Bodenanker weiter als bis zur endgültigen Verankerungsposition in die Erde einzubringen und, gegebenenfalls unter Drehung des Ankers, diesen ein Stück weit in die endgültige Position zurückzuziehen. Dabei greifen die Verankerungselemente in das Erdreich, wie bei einem herkömmlichen Schiffsanker.

Die Verankerungselemente können auch auf unterschiedlichen Höhen und über den Umfang des Ankers verteilt, z.B. versetzt, angeordnet sein. Sie sind jedoch derart angeordnet, dass sie in montiertem Zustand des Ankers vollständig im Erdreich eingebracht sind. Die Verankerungselemente können separate Elemente oder einstückig mit dem Anker gefertigt sein.

## Patentansprüche

1. Wintergarten, umfassend einen Systemboden, aufweisend:
- einen mehrschichtigen Plattenboden in Ausführung eines Trockenbausystems, welches vorgefertigte einzelne Platten oder eine aus mehreren Schichten vorgefertigte Bodenplatte aufweist,
- eine umlaufend um den Plattenboden angeordnete Rahmenkonstruktion (1), **gekennzeichnet durch**:
- mindestens einen Bodenanker (2) zum Einbringen im Erdreich und zur Verankerung der Rahmenkonstruktion,
wobei die Rahmenkonstruktion (1) an dem mindestens einen Bodenanker (2) befestigt ist.

2. Wintergarten nach Anspruch 1, wobei der Bodenanker (2) mehrere Verankerungselemente (9) aufweist, welche bezüglich einer Längsachse des Ankers seitlich abstehend angeordnet sind.

3. Wintergarten nach Anspruch 2, wobei die Verankerungselemente (9) schaufelartig an einem untersten Ende des Bodenankers (2) ausgebildet sind.

4. Wintergarten nach Anspruch 3, wobei zwei Verankerungselemente (9) am Bodenanker (2) angebracht sind.

5. Wintergarten nach einem der Ansprüche 2-4, wobei mehrere Verankerungselemente (9) auf unterschiedlichen Höhen des Bodenankers (2) und über den Umfang des Bodenankers (2) verteilt derart angeordnet sind, dass sie in montiertem Zustand des Bodenankers (2) vollständig in Erdreich eingebracht sind.

6. Wintergarten nach einem der Ansprüche 2-5, wobei die Verankerungselemente (9) flexibel angeordnet sind, derart, dass sie erst in montierten Zustand des Bodenankers (2) in ihre endgültige Verankerungsposition bringbar sind.

7. Wintergarten nach einem der Ansprüche 1-6, wobei der Plattenboden im wesentlichen aus einer aus mehreren Schichten zusammengesetzten Bodenplatte besteht, und die Bodenplatte eine Isolation (5) und eine Trockenbetonplatte (6) beinhaltet.

8. Wintergarten nach einem der Ansprüche 1-7, wobei der Plattenboden im wesentlichen aus einer aus mehreren Schichten zusammengesetzten Bodenplatte besteht, und die Bodenplatte von der Rahmenkonstruktion (1) und von einem umgebenden Erdreich thermisch isoliert ist.

9. Wintergarten nach einem der Ansprüche 1-8, wobei der Plattenboden im wesentlichen aus einer aus mehreren Schichten zusammengesetzten Bodenplatte besteht, und die Bodenplatte und die Rahmenkonstruktion (1) voneinander statisch isoliert sind.

10. Verfahren zum Bau eines Wintergartens gemäss einem der Ansprüche 1-9, **dadurch gekennzeichnet, dass** mindestens ein Bodenanker (2) ohne vorherigen Aushub für den Bodenanker ins Erdreich eingebracht wird, dass die Rahmenkonstruktion (1) an dem mindestens einen Bodenanker befestigt wird und dass der Plattenboden in der Form eines Trockenplattensystems in die Rahmenkonstruktion eingebracht wird.

11. Verfahren nach Anspruch 10, wobei zum Aufbau des Plattenbodens ausschliesslich vorgefertigte Platten und Schichten verwendet werden.

12. Verfahren nach Anspruch 10 oder 11, wobei beim Aufbau des Systembodens keinerlei wasserhaltige Baumaterialien verwendet werden.

## Claims

1. A conservatory, comprising a system floor, comprising
- a multi-layered panelled floor in the design of a dry construction system which comprises prefabricated, individual panels or a floor panel prefabricated from several layers,
- a frame construction (1) which is arranged peripherally around the panelled floor, **characterised by**
- at least one ground anchor (2) for bringing into the earth and for anchoring the frame construction,
wherein frame construction (1) is fastened on the at least one ground anchor (2).

2. A conservatory according to claim 1, wherein the ground anchor (2) comprises several anchoring elements (9) which with respect to a longitudinal axis of the anchor are arranged in a laterally projecting manner.

3. A conservatory according to claim 2, wherein the anchoring elements (9) are designed in a blade-like manner on a lowermost end of the ground anchor (2).

4. A conservatory according to claim 3, wherein two anchoring elements (9) are attached on the ground anchor (2).

5. A conservatory according to one of the claims 2-4, wherein several anchoring elements (9) are arranged at different heights of the ground anchor (2) and are distributed over the periphery of the ground anchor (2) in a manner such that they are completely brought into the earth in the assembled condition of the ground anchor (2).

6. A conservatory according to one of the claims 2-5, wherein the anchoring elements (9) are arranged in a flexible manner such that they can be brought into their final anchoring position after the ground anchor (2) is in the assembled condition.

7. A conservatory according to one of the claims 1-6, wherein the panelled floor consists essentially of a floor panel which is composed of several layers, and the floor panel comprises an insulation (5) and a dry concrete slab (6).

8. A conservatory according to one of the claims 1-7, wherein the panelled floor consists essentially of a floor panel which is composed of several layers, and the floor panel is thermally insulated from the frame construction (1) and from surrounding earth.

9. A conservatory according to one of the claims 1-8, wherein the panelled floor essentially consists of a floor panel which is composed of several layers, and the floor panel and the frame construction (1) are statically insulated from one another.

10. A method for the construction of a conservatory according to one of the claims 1-9, **characterised in that** at least one ground anchor (2) is brought into the earth without a prior excavation for the ground anchor, that the frame construction (1) is fastened on the at least one ground anchor and that the panelled floor is incorporated into the frame construction in the form of a dry panel system

11. A method according to claim 10, wherein exclusively prefabricated panels and layers are applied for the construction of the panelled floor.

12. A method according to claim 10 or 11, wherein no water-containing construction materials whosoever are used for the construction of the system floor.

## Revendications

1. Jardin d'hiver comprenant un système de sol et présentant
une plaque de sol multicouche réalisée par un système de construction à sec, qui présente des plaques préfabriquées distinctes ou une plaque de sol préfabriquée en plusieurs couches,
une structure d'encadrement (1) disposée autour de la plaque de sol,
**caractérisé par**
au moins un ancrage de sol (2) destiné à être placé dans la terre et à ancrer la structure d'encadrement,
la structure d'encadrement (1) étant fixée sur le ou les ancrages de sol (2).

2. Jardin d'hiver selon la revendication 1 et dans lequel l'ancrage de sol (2) présente plusieurs éléments d'ancrage (9) disposés à décalage latéral par rapport à l'axe longitudinal de l'ancrage.

3. Jardin d'hiver selon la revendication 2, dans lequel les éléments d'ancrage (9) sont configurés en forme d'aubes sur une extrémité inférieure de l'ancrage de sol (2).

4. Jardin d'hiver selon la revendication 3, dans lequel deux éléments d'ancrage (9) sont placés sur l'ancrage de sol (2).

5. Jardin d'hiver selon l'une des revendications 2 à 4, dans lequel plusieurs éléments d'ancrage (9) sont répartis à différentes hauteurs de l'ancrage de sol (2) et à la périphérie de l'ancrage de sol (2) de telle sorte que lorsque l'ancrage de sol (2) est monté, ils sont placés complètement dans la terre.

6. Jardin d'hiver selon l'une des revendications 2 à 5, dans lequel les éléments d'ancrage (9) sont disposés flexiblement de telle sorte qu'ils puissent être amenés dans leur position finale d'ancrage après l'ancrage de sol est monté.

7. Jardin d'hiver selon l'une des revendications 1 à 6, dans lequel la plaque de sol est constituée essentiellement d'une plaque de sol assemblée à partir de plusieurs couches, la plaque de sol contenant une isolation (5) et une plaque (6) en béton sec.

8. Jardin d'hiver selon l'une des revendications 1 à 7, dans lequel la plaque de sol est constituée essentiellement d'une plaque de sol assemblée à partir de plusieurs couches, la plaque de sol étant isolée thermiquement de la structure d'encadrement (1) et de la terre qui l'entoure.

9. Jardin d'hiver selon l'une des revendications 1 à 8, dans lequel la plaque de sol est constituée essentiellement d'une plaque de sol assemblée à partir de plusieurs couches, la plaque de sol et la structure d'encadrement (1) étant isolées statiquement l'une de l'autre.

10. Procédé de construction d'un jardin d'hiver selon l'une des revendications 1 à 9, **caractérisé en ce qu'**au moins un ancrage de sol (2) est placé dans la terre sans enlever préalablement de la terre pour l'ancrage de sol, **en ce que** la structure d'encadrement (1) est fixée sur le ou les ancrages de sol et **en ce que** la plaque de sol est placée sous la forme d'un système de plaque à sec dans la structure d'encadrement.

11. Procédé selon la revendication 10, dans lequel uniquement des plaques et des couches préfabriquées sont utilisées pour construire la plaque de sol.

12. Procédé selon les revendications 10 ou 11, dans lequel aucun matériau contenant de l'eau n'est utilisé lors de la construction du système de sol.
